# EUROPÄISCHE PATENTSCHRIFT

(11) **EP 1 020 609 B1**
(45) Veröffentlichungstag und Bekanntmachung des Hinweises auf die Patenterteilung: **12.10.2005**
(21) Anmeldenummer: 00100547.9
(22) Anmeldetag: 12.01.2000
(51) Int. Cl.: E06B 3/58, E06B 5/11

(54) **Halteleiste und zugeordnetes Rahmenprofil für eine Fenster-, Tür- oder Festverglasung oder für eine Füllungsplatte**
Glazing bead and associated frame member for a door, window or fixed glazing or filling panel
Parclose et profilé d'encadrement associé pour un vitrage de porte ou fenêtre ou fixe ou pour un panneau de remplissage

(30) Priorität: 18.01.1999 DE 29900779 U
(43) Veröffentlichungstag der Anmeldung: 19.07.2000
(73) Patentinhaber: SCHÜCO International KG, 33609 Bielefeld (DE)
(72) Erfinder: Hanke, Carsten, 33613 Bielefeld (DE)
(74) Vertreter: Specht, Peter

(56) Entgegenhaltungen:
- DE-A- 1 939 761
- NL-A- 274 503
- US-A- 1 969 995
- US-A- 1 981 193
- US-A- 2 602 528

## Beschreibung

Die Erfindung bezieht sich auf eine Halteleiste und ein zugeordnetes Rahmenprofil, für eine Fenster-, Tür- oder Festverglasung oder für eine Füllungsplatte, wobei die Halteleiste einen mit einer sich am Rand der Glasscheibe oder der Füllungsplatte abstützenden Dichtung versehenen Außenschenkel sowie einen winklig dazu sich erstreckenden Befestigungsschenkel aufweist.

Es ist eine Halteleiste dieser Art bekannt, deren Befestigungsschenkel teilweise von einem Kunststoffhalter umschlossen ist und in eine C-förmige Verankerungsnut des Rahmenprofils eingeschwenkt und kraft- und formschlüssig am Rahmenprofil festgelegt wird. Sofern diese Halteleiste auf Gehrung geschnitten ist, ist eine Montage der die Ecke bildenden Halteleisten nicht möglich. Auch ein Biegen dieser Halteleisten zu einer bogenförmigen Kontur mit relativ kleinem Radius ist nicht durchführbar. Es kommt hinzu, daß die Verankerung der Halteleiste gegenüber dem Rahmenprofil nicht ausreichend einbruchhemmend gestaltet ist.

Die US 1 969 995 offenbart ein Rahmenprofil, bei dem eine Glasscheibe über Halteleisten montiert ist. Die Halteleiste weist einen Schenkel auf, der sich unter der Glasscheibe bis auf die gegenüberliegende Seite zur Befestigung mittels Schrauben erstreckt. In dem Schenkel sind Langlöcher ausgespart, sodass von der gegenüberliegenden Seite der Glasscheibe Schrauben von oben montiert werden können, damit ein Außenschenkel unmittelbar an die Glasscheibe angelegt werden kann.

Die DE 19 39 761 offenbart eine Rahmenkonstruktion, bei der eine Halteleiste an eine Glasscheibe angelegt ist, wobei an einem von der Glasscheibe nach außen wegstehenden Schenkel eine Befestigungsschraube montiert ist, die auf einer Auflagefläche eines darunter angeordneten Profils aufliegt. Die Erstreckung der Halteleiste quer zur Glasscheibe ist dadurch vergleichsweise groß.

Die US 2 602 528 offenbart eine Halteleiste für ein Rahmenprofil, bei dem die Halteleiste über Schrauben mit einem Rahmenprofil verbunden werden kann, wobei die Schrauben von außen in dem Rahmenprofil montiert sind.

Die US 1 981 193 offenbart eine weitere Halteleiste für eine Glasscheibe, bei der ein Befestigungsschenkel die Glasscheibe untergreift und auf der gegenüberliegenden Seite mittels Schrauben festgelegt ist.

Der Erfindung liegt die Aufgabe zugrunde, eine Halteleiste der eingangs genannten Art so zu gestalten, dass sie einbruchshemmend ausgebildet ist, auf Gehrung geschnitten, in einfacher Weise montiert und in bogenförmigen Ecken eines von einer Glasscheibe oder einer Platte ausgefüllten Feldes verlegt werden kann.

Diese Aufgabe wird erfindungsgemäß durch eine Halteleiste und zugeordnetes Rahmenprofil mit den Merkmalen des Anspruches 1 gelöst.

Bei der Montage der Halteleiste entfällt eine Einschwenkbewegung, da die Halteleiste quer zur Ebene der Glasscheibe oder der Füllungsplatte auf das zugeordnete Rahmenprofil geschoben und der Befestigungsschenkel anschließend mit dem Rahmenprofil verschraubt wird.

Im Allgemeinen weist das Rahmenprofil angrenzend an den äußeren Längsrand eine C-förmige Verankerungsnut auf, die durch Randleisten begrenzt wird. In diesem Fall wird der Befestigungsschenkel der Halteleiste auf die Randleisten geschoben. Die Verschraubung erfolgt im Bereich der Verankerungsnut.

Weitere Merkmale der Erfindung ergeben sich aus den Unteransprüchen.

Ausführungsbeispiele der erfindungsgemäßen Halteleiste sind in den Zeichnungen dargestellt und werden im Folgenden beschrieben.

Es zeigen:
- Figur 1: die Randeinfassung einer Glasscheibe oder Füllungsplatte im Vertikalschnitt,
- Figur 2: in vergrößertem Maßstab die in der Fig. 1 dargestellte Halteleiste in perspektivischer Darstellung und
- Figur 3: eine Abwandlungsform zu der Ausführung nach der Fig. 2.

In der Fig. 1 ist eine Füllungsverbundplatte 1 eines Türflügels dargestellt, die mit einer durch eine Glasscheibe 2 oder durch eine andere Platte ausgefüllte Ausnehmung 3 versehen ist.

Die Glasscheibe oder Füllungsplatte 2 wird außen im Randbereich durch eine Halteleiste 4 und innen durch eine Halteleiste 5 festgelegt.

Die Halteleiste 4 weist einen Außenschenkel 6 und einen Befestigungsschenkel 7 auf, die einen rechten Winkel α bilden.

Die Halteleiste ist mit einem Anlagesteg 8 versehen, der vom Außenschenkel 6 ausgeht und sich über den Befestigungsschenkel 7 erstreckt. Der Anlagesteg 8 begrenzt durch seine Anlage an der Außenfläche des Rahmenprofils 9 die Montagebewegung der Halteleiste 4, die sich mit ihrem Befestigungsschenkel 7 auf den Randleisten 10 und 11 einer C-förmigen Verankerungsnut 12 abstützt.

Der Befestigungsschenkel 7 wird mittels Befestigungsschrauben 13 am Rahmenprofil 9 festgelegt. Die Befestigungsschrauben, die in Abstand voneinander angeordnet sind, können unmittelbar in das Rahmenprofil oder aber in einen Nutenstein 14 eingeschraubt werden.

Vor dem Einschieben der Halteleiste in die Montageendposition werden an den Stellen, an denen Befestigungsschrauben vorgesehen werden sollen, Nutensteine 14 in der Verankerungsnut 12 angeordnet und an diesen Stellen durch Sicken o.dgl. fixiert. Es erfolgt dann eine Vormontage der Befestigungsschrauben und ein Einschieben der Halteleiste 4 in die Montageendstellung. Zu diesem Zweck ist der Befestigungsschenkel 7 an den Stellen, an denen Schrauben vorgesehen werden sollen, mit Langlöchern 15 ausgestattet, die zu der dem Außenschenkel abgewandten Seite geöffnet sind.

Bei dem Ausführungsbeispiel nach der Fig. 2 ist das Langloch 15 ein wenig breiter als der Gewindeschaft der Befestigungsschraube 13 ausgebildet. Die mit einem Flachkopf versehene Befestigungsschraube stützt sich mit ihrem Kopf im Randbereich des Langloches 15 ab.

Bei der Ausbildung des Befestigungsschenkels 7 der Halteleiste nach der Fig. 3 sind die Langlöcher 16 an dem dem Außenschenkel 6 zugewandten Ende mit einer Bohrung 17 vorgesehen. In diesem Fall werden Befestigungsschrauben verwendet, die einen Senkkopf aufweisen, der von der Bohrung 17 aufgenommen werden soll. Damit beim Einschrauben der Befestigungsschraube in den zugeordneten Nutenstein der Halteleiste eine Querbewegung in Richtung auf die Füllungsplatte oder Glasscheibe 2 aufgegeben wird, wird die Längsachse 18 der Schraube beim Eindrehen gegenüber der Mitte 19 der Bohrung versetzt zu der vom Außenschenkel 6 abgewandten Seite. Der Senkkopf der Befestigungsschraube zieht sich beim Anziehen der Schraube in die Bohrung 17 ein und bewegt dabei die Halteleiste in Richtung auf die Füllungsplatte oder Glasscheibe bis der Anlagesteg 8 zur Anlage an der Außenfläche des Rahmenprofils kommt.

Da die Befestigungsschrauben, gleichgültig ob sie unmittelbar in das Rahmenprofil 9 oder in einen Nutenstein eingeschraubt werden, von außen nicht zugänglich sind, ist die Halteleiste einbruchhemmend an dem Rahmenprofil 9 befestigt.

Bei dem dargestellten Ausführungsbeispiel weist der Außenschenkel 6 eine Innenkammer 20 auf. An der der Glasscheibe oder der Füllungsplatte 2 zugewandten Seite erstreckt sich die Wand 21 vom äußeren Rand 22 des Außenschenkels 6 parallel zur Glasscheibe oder Füllungsplatte 2. Sie endet an einem vorspringenden Verankerungssteg 23 für eine Steckkederdichtung 24. Die von dem Verankerungssteg 23 ausgehende Wand 25 verläuft schräg in Richtung zur Glasscheibe oder Füllungsplatte 2 und bildet eine Auflage für die Steckkederdichtung.

Die Außenwand 26 des Außenschenkels 6 verläuft bogenförmig.

Die Kontur der Außenwand kann auch eine von der Bogenform abweichende geometrische Kontur haben, um im Bereich der Sichtseite der Halteleiste dieser ein gewünschtes Design zu geben.

## Patentansprüche

1. Halteleiste und zugeordnetes Rahmenprofil für eine Fenster-, Tür- oder Festverglasung oder für eine Füllungsplatte mit einem sich am Rand der Glasscheibe oder der Füllungsplatte (2) abstützenden Außenschenkel (6) sowie mit einem winklig dazu sich erstreckenden Befestigungsschenkel (7), wobei der Außenschenkel (6) und der Befestigungsschenkel (7) einen Winkel α bilden und der Befestigungsschenkel (7) mit dem Rahmenprofil (9) verschraubbar ist, wobei der Befestigungsschenkel (7) im Abstand der vorgesehenen Befestigungsschrauben (13) zum freien Längsrand geöffnete Langlöcher (15, 16) aufweist, **dadurch gekennzeichnet, dass** an dem Außenschenkel (6) ein Verankerungssteg (23) mit einer Steckkederdichtung (24) vorgesehen ist, und die Steckkederdichtung (24) oberhalb der Befestigungsschraube (13) angeordnet ist.

2. Halteleiste und zugeordnetes Rahmenprofil nach Anspruch 1, **dadurch gekennzeichnet, dass** dass sie einen vom Außenschenkel (6) ausgehenden, sich über den Befestigungsschenkel (7) hinaus erstreckenden, mit dem Rahmenprofil (9) zusammenwirkenden Anlagesteg (8) aufweist.

3. Halteleiste und zugeordnetes Rahmenprofil nach Anspruch 1 oder 2, wobei das Rahmenprofil (9) mit einer durch Randleisten begrenzten Verankerungsnut ausgerüstet ist, **dadurch gekennzeichnet, dass** der Befestigungsschenkel (7) sich außen an den Randleisten (10,11) abstützt und die Befestigungsschrauben (13) im Bereich der Verankerungsnut (12) in das Rahmenprofil (9) oder in ein mit dem Rahmenprofil verbundenes Beschlagteil geschraubt sind.

4. Halteleiste und zugeordnetes Rahmenprofil nach einem der Ansprüche 1 bis 3, **dadurch gekennzeichnet, dass** die Befestigungsschrauben sich mit ihren Köpfen im Längsrandbereich der Langlöcher (15) abstützten.

5. Halteleiste und zugeordnetes Rahmenprofil nach einem der Ansprüche 1 bis 4, **dadurch gekennzeichnet, dass** die Langlöcher (16) an dem dem Außenschenkel (6) zugewandten Ende mit einer Bohrung (17) für den als Senkkopf ausgebildeten Schraubenkopf der Befestigungsschraube (13) versehen sind und die Längsachse (18) der Befestigungsschrauben (13) beim Eindrehen in das Rahmenprofil (9) oder in ein mit dem Rahmenprofil verbundenen Teil gegenüber der Mitte (19) der Bohrung zu der dem Außenschenkel (6) abgewandten Seite versetzt ist.

6. Halteleiste und zugeordnetes Rahmenprofil nach Anspruch 3, **dadurch gekennzeichnet, dass** in der Verankerungsnut (12) Nutensteine (14) angeordnet sind und der Gewindeschaft einer jeden Befestigungsschraube in einen Nutenstein eingeschraubt wird.

7. Halteleiste und zugeordnetes Rahmenprofil nach Anspruch 6, **dadurch gekennzeichnet, dass** dass die Nutensteine (14) im Abstand der Befestigungspunkte für die Halteleiste (4) in der Verankerungsnut (12) des Rahmenprofils (9) festgelegt werden und nach dem Eindrehen der Befestigungsschrauben (13) in einer Vormontagestellung der Befestigungsschenkel (7) quer zur Längsachse auf die Randleisten (10,11) der Verankerungsnut (12) schiebbar ist.

8. Halteleiste und zugeordnetes Rahmenprofil nach Anspruch 1, **dadurch gekennzeichnet, dass** der Außenschenkel (6) mit einer Innenkammer (20) ausgerüstet ist.

9. Halteleiste und zugeordnetes Rahmenprofil nach Anspruch 8, **dadurch gekennzeichnet, dass** die Wand (21) der Innenkammer 20) an der der Glasscheibe oder der Füllungsplatte (2) zugewandten Seite von dem äußeren Rand (22) des Außenschenkels (6) annähernd parallel zur Glasscheibe oder Füllungsplatte (2) verläuft bis zu einem vorspringenden Verankerungssteg (23) für eine Steckkederdichtung (24) und die Wand (25) ausgehend von dem Verankerungssteg (23) schräg in Richtung zur Glasscheibe oder Füllungsplatte (2) verläuft und eine Auflage für die Steckkederdichtung bildet.

10. Halteleiste und zugeordnetes Rahmenprofil nach Anspruch 8 oder 9, **dadurch gekennzeichnet, dass** die Außenwand (26) des Außenschenkels (6) bogenförmig verläuft.

11. Halteleiste und zugeordnetes Rahmenprofil nach Anspruch 1, **dadurch gekennzeichnet, dass** der Winkel α ein rechter Winkel ist.

## Claims

1. Retaining strip and associated frame profile for window, door or fixed glazing or for a filler panel, having an outer leg (6) supported on the edge of the glass pane or of the filler panel (2) and having a fastening leg (7) extending at an angle to the outer leg, the outer leg (6) and the fastening leg (7) forming an angle α and the fastening leg (7) being able to be screwed to the frame profile (9), the fastening leg (7) having slots (15, 16) open towards the free longitudinal edge with the spacing of the fastening screws (13) provided, **characterized in that** an anchoring web (23) on the outer leg (6) is provided with a plug-in weatherstrip seal (24) and the plug-in weatherstrip seal (24) is arranged above the fastening screw (13).

2. Retaining strip and associated frame profile according to Claim 1, **characterized in that** it has an abutment web (8) starting from the outer leg (6), extending beyond the fastening leg (7) and interacting with the frame profile (9).

3. Retaining strip and associated frame profile according to Claim 1 or 2, the frame profile (9) being equipped with an anchoring groove bounded by edge strips, **characterized in that** the fastening leg (7) is supported on the outside of the edge strips (10, 11), and the fastening screws (13) are screwed into the frame profile (9) in the region of the anchoring groove (12) or into a fitting part connected to the frame profile.

4. Retaining strip and associated frame profile according to one of Claims 1 to 3, **characterized in that** the fastening screws are supported with their heads in the longitudinal edge region of the slots (15).

5. Retaining strip and associated frame profile according to one of Claims 1 to 4, **characterized in that** the slots (16) are provided, at the end facing the outer leg (6), with a drilled hole (17) for the screw head, formed as a countersunk head, of the fastening screw (13), and when the fastening screws (13) are screwed into the frame profile (9) or into a part connected to the frame profile, the longitudinal axis (18) of the fastening screws is offset with respect to the centre (19) of the drilled hole towards the side facing away from the outer leg (6).

6. Retaining strip and associated frame profile according to Claim 3, **characterized in that** sliding blocks (14) are arranged in the anchoring groove (12) and the threaded shank of each fastening screw is screwed into a sliding block.

7. Retaining strip and associated frame profile according to Claim 6, **characterized in that** the sliding blocks (14) are fixed in the anchoring groove (12) of the frame profile (9) with the spacing of the fastening points for the retaining strip (4), and, after screwing in the fastening screws (13) in a preassembly position, the fastening leg (7) can be pushed transversely to the longitudinal axis onto the edge strips (10, 11) of the anchoring groove (12).

8. Retaining strip and associated frame profile according to Claim 1, **characterized in that** the outer leg (6) is equipped with an inner chamber (20).

9. Retaining strip and associated frame profile according to Claim 8, **characterized in that** the wall (21) of the inner chamber (20) extends, on the side facing the glass pane or the filler panel (2), from the outer edge (22) of the outer leg (6) approximately parallel to the glass pane or filler panel (2) as far as a protruding anchoring web (23) for a plug-in weatherstrip seal (24), and the wall (25), starting from the anchoring web (23), extends obliquely in the direction of the glass pane or filler panel (2) and forms a support for the plug-in weatherstrip seal.

10. Retaining strip and associated frame profile according to Claim 8 or 9, **characterized in that** the outer wall (26) of the outer leg (6) extends with a curved shape.

11. Retaining strip and associated frame profile according to Claim 1, **characterized in that** the angle α is a right angle.

## Revendications

1. Parclose et profilé d'encadrement associé pour un vitrage de fenêtre ou de porte ou pour un vitrage fixe ou pour un panneau de remplissage, avec une branche extérieure (6) s'appuyant sur le bord de la vitre ou du panneau de remplissage (2), ainsi qu'avec une branche de fixation (7) s'étendant selon un angle par rapport à cette dernière, la branche extérieure (6) et la branche de fixation (7) formant un angle α et la branche de fixation (7) pouvant être vissée sur le profilé d'encadrement (9), la branche de fixation (7) comportant des trous oblongs (15, 16) ouverts vers le bord longitudinal libre, à distance des vis de fixation (13) prévues, **caractérisés en ce qu'**une nervure d'ancrage (23) avec un joint à bourrelet enfichable (24) est prévue sur la branche extérieure (6) et **en ce que** le joint à bourrelet enfichable (24) est placé au-dessus de la vis de fixation (13).

2. Parclose et profilé d'encadrement associé selon la revendication 1, **caractérisés en ce qu'**ils comportent une nervure d'appui (8) partant de la branche extérieure (6) et s'étendant par-dessus la branche de fixation (7), coopérant avec le profilé d'encadrement (9).

3. Parclose et profilé d'encadrement associé selon la revendication 1 ou 2, le profilé d'encadrement (9) étant équipé d'une rainure d'ancrage délimitée par des baguettes de bordure, **caractérisés en ce que** la branche de fixation (7) s'appuie à l'extérieur sur les baguettes de bordure (10, 11) et **en ce que**, dans la région de la rainure d'ancrage (12), les vis de fixation (13) sont vissées dans le profilé d'encadrement (9) ou dans une armature reliée au profilé d'encadrement.

4. Parclose et profilé d'encadrement associé selon l'une des revendications 1 à 3, **caractérisés en ce qu'**avec leurs têtes, les vis de fixation s'appuient sur la région de la bordure longitudinale des trous oblongs (15).

5. Parclose et profilé d'encadrement associé selon l'une des revendications 1 à 4, **caractérisés en ce que** sur l'extrémité dirigée vers la branche extérieure (6), les trous oblongs (16) sont munis d'un alésage (17) pour la tête de vis conçue sous la forme d'une tête conique de la vis de fixation (13) et **en ce que** lors du vissage dans le profilé d'encadrement (9) ou dans un élément relié au profilé d'encadrement, l'axe longitudinal (18) des vis de fixation (13) est déporté par rapport au centre (19) de l'alésage, vers le côté opposé à la branche extérieure (6).

6. Parclose et profilé d'encadrement associé selon la revendication 3. **caractérisés en ce que** des coulisseaux (14) sont disposés dans la rainure d'ancrage (12) et **en ce que** la tige filetée de chaque vis de fixation est vissée dans un coulisseau.

7. Parclose et profilé d'encadrement associé selon la revendication 6, **caractérisés en ce que** les coulisseaux (14) sont fixés dans la rainure d'ancrage (12) du profilé d'encadrement (9), à distance des points de fixation de la parclose (4) et, après le vissage des vis de fixation (13), ils sont coulissables dans une position de prémontage des vis de fixation (7), transversalement à l'axe longitudinal, sur les baguettes de bordure (10, 11) de la rainure d'ancrage (12).

8. Parclose et profilé d'encadrement associé selon la revendication 1, **caractérisés en ce que** la branche extérieure (6) est pourvue d'un compartiment interne (20).

9. Parclose et profilé d'encadrement associé selon la revendication 8, **caractérisés en ce que** sur le côté dirigé vers la vitre ou vers le panneau de remplissage (2), la paroi (21) de la chambre interne (20) s'étend à partir du bord extérieur (22) de la branche extérieure (6) approximativement parallèlement à la vitre ou au panneau de remplissage (2) jusqu'à une nervure d'ancrage saillante (23) pour un joint à bourrelet enfichable (24) et **en ce que** la paroi (25), en partant de la nervure d'ancrage (23), s'étend en oblique en direction de la vitre ou du panneau de remplissage (2) et forme un appui pour le joint à bourrelet enfichable.

10. Parclose et profilé d'encadrement associé selon la revendication 8 ou 9, **caractérisés en ce que** la paroi extérieure (26) de la branche extérieure (6) s'étend en forme d'arc.

11. Parclose et profilé d'encadrement associé selon la revendication 1, **caractérisés en ce que** l'angle α est un angle droit.
